# EUROPÄISCHE PATENTSCHRIFT

(11) **EP 0 358 902 B1**
(45) Veröffentlichungstag und Bekanntmachung des Hinweises auf die Patenterteilung: **08.04.1992**
(21) Anmeldenummer: 89113771.3
(22) Anmeldetag: 26.07.1989
(51) Int. Cl.: C10B 33/00

(54) **Absaughaube für die beim Ausbringen des Kokses aus einer Koksofenkammer auftretenden Emissionen**
Extraction hood for emissions occurring when coke is discharged from a coke oven
Hotte d'aspiration pour les émissions se dégageant lors du déchargement du coke des fours à coke

(30) Priorität: 24.08.1988 DE 3828654
(43) Veröffentlichungstag der Anmeldung: 21.03.1990
(73) Patentinhaber: HARTUNG, KUHN & CO. MASCHINENFABRIK GMBH, D-45143 Essen (DE)
(72) Erfinder: Schröter, Horst, Dipl.-Ing., D-4069 Viersen 1 (DE)

(56) Entgegenhaltungen:
- DE-A- 2 938 893
- DE-A- 3 038 519

## Beschreibung

Die Erfindung betrifft eine am Kokskuchenführungswagen befestigte Absaughaube für die beim Ausbringen des Kokses aus einer Koksofenkammer auftretenden Emissionen.

Beim Ausbringen (Drücken) des Kokses aus den Koksofenkammern in den Koksverlade- und -löschwagen entstehen beim Zusammenbrechen des glühenden Kokskuchens Gemische aus Staub, Luft und Gas, die als aufsteigende dunkle Wolke die Atmosphäre verunreinigen und die Umgebung belästigen. Die hierbei gebildeten Gase, die durch Verbrennung von Oberflächenkoks mit der Umgebungsluft entstehen, sind aggressiv und wirken insbesondere in Verbindung mit Wasser korrosiv auf in der Umgebung befindliche Maschinen- und Anlagenteile.

Um ein ungehindertes Austreten dieser Emissionen in die Atmosphäre zu verhindern, ist es deshalb bereits bekannt, den Kokskuchenführungswagen, durch den das Drücken des Kokses aus der Koksofenkammer bewerkstelligt wird, mit einer Absaughaube zu versehen, durch die die auftretenden staubbeladenen Gase abgesaugt und in der die Stäube niedergeschlagen werden sollen. Hierfür sind bereits verschiedene konstruktive Ausführungsformen bekannt.

So werden zum Beispiel in der DE-AS 17 71 506 und der DE-PS 30 38 519 Absaughaubenkonstruktionen beschrieben, bei denen die Absaugung der staubbeladenen Gase nur durch den thermischen Auftrieb bewerkstelligt wird, der durch die hohe Temperaturdifferenz zwischen dem gedrückten glühenden Koks und der Umgebungsluft hervorgerufen wird. Derartige Absaughaubenkonstruktionen, die auch als Kamine bezeichnet werden, können dabei mit Flüssigkeitsbedüsungs- und -abscheideeinrichtungen versehen sein, durch die die benutzten Staubteilchen abgeschieden und abgeführt werden können. Derartige nur die Thermik nutzende Haubensysteme sind zwar weniger aufwendig und damit wirtschaftlicher als andere Systeme, die mit Ventilatoren oder Gebläsen arbeiten. Nachteilig bei den bisher bekannten Konstruktionen ist jedoch, daß sie während des Drückvorganges immer nur einen Teil der Grundfläche des Koksverlade- und -löschwagens überdecken. Daher liegt, wenn beim Drücken des Kokses der Koksverlade- und -löschwagen verfahren wird, immer ein Teil des glühenden Kokses außerhalb des Absaugquerschnittes des Haubensystems, so daß in diesem Bereich die staubbeladenen Gase ungehindert in die Atmosphäre entweichen könenn.

Aus der DE-A 29 52 179 ist zwar eine Haubenkonstruktion bekannt, bei der die Haube zumindest teilweise die Aufnahmefläche des Koksverlade- und -löschwagens für den glühenden Koks überdeckt. Die Haube ist hierbei jedoch mit dem Koksverlade- und -löschwagen fest verbunden und mit ihm bis zum Löschturm verfahrbar, was eine aufwendige und damit teure und unwirtschaftliche Konstruktion bedingt.

Eine Absaughaube, bei der die Haube zumindest teilweise die Aufnahmefläche für den glühenden Kokskuchen überdecken soll, wird auch in der DE-A 29 38 893 beschrieben. In diesem Falle ist die Haube auf dem Meistergang verfahrbar angeordnet und über zwei unterschiedlich dimensionierte Rohrleitungen mit einem senkrechten Schlot verbunden, der in seinem unteren Teil als Staubsammelraum ausgebildet und mit einem Gewebefilter ausgerüstet ist. Für die Absaugung der Emissionen ist hierbei zusätzlich oberhalb des Gewebefilters ein Sauglüfter vorgesehen.

Der Erfindung liegt die Aufgabe zugrunde, eine Absaughaubenkonstruktion zu schaffen, die einerseits ein ungehindertes Entweichen der beim Ausbringen des Kokses aus einer Koksofenkammer auftretenden Emissionen in die Atmosphäre weitestgehend ausschließt und die sich andererseits durch eine möglichst einfache und damit wirtschaftliche Bau- und Betriebsweise auszeichnet.

Diese Aufgabe wird gelöst durch eine am Kokskuchenführungwagen befestigte Absaughaube, die erfindungsgemäß dadurch gekennzeichnet ist, daß dieselbe aus zwei oder mehreren Kaminen zusammengesetzt ist und insgesamt einen Absaugquerschnitt aufweist, der größer ist als die Grundfläche des verwendeten Koksverlade- und -löschwagens, wobei die einzelnen Kamine zu den dazugehörigen Schloten hin eine unterschiedliche Verjüngung aufweisen, die von der Menge der in den einzelnen Bereichen des Absaugquerschnittes auftretenden Emissionen in der Weise abhängig ist, daß sie im Bereich der geringsten Emissionen am stärksten ist.

Durch die Anwendung der erfindungsgemäßen Konstruktion wird sichergestellt, daß sich während des gesamten Drückvorganges der im Koksverlade- und -löschwagen befindliche Koks immer unterhalb eines Absaugquerschnittes eines Kamins befindet, so daß auch beim Verfahren des Koksverladeund -löschwagens keine staubbeladenen Gase in die Atmosphäre gelangen können. Die Zahl der Kamine, aus denen die erfindungsgemäße Absaughaube zusammengesetzt ist, richtet sich selbstverständlich nach den praktischen Gegebenheiten, insbesondere natürlich nach der Menge der anfallenden staubbeladenen Gase und der Länge der Strecke, die vom Koksverlade- und -löschwagen während des Drückvorganges durchfahren werden muß. Es muß hierbei in jedem Falle sichergestellt werden, daß diese Strecke vom Anfangs- bis zum Endpunkt von den Absaugquerschnitten der einzelnen Kamine überdeckt ist. Durch die Ausnutzung der Thermik entfallen bei der erfindungsgemäßen Vorrichtung in den hintereinander geschalteten Kaminen zusätzliche mechanische Saugvorrichtungen. Da die einzelnen Kamine zum Schlot hin eine unterschiedliche Verjüngung aufweisen, ist es möglich, die Sogwirkung der Thermik, die ja abhängig ist vom Grad der Verjüngung, dem Anfall der staubbeladenen Gase anzupassen. Hierbei wird erfindungsgemäß die Verjüngung der Kamine umso größer, je größer der Abstand des jeweiligen Kamins von der gedrückten Koksofenkammer ist. Dadurch wird sichergestellt, daß im Bereich der geringsten Emissionen die Absaugung am stärksten ist und somit auch bei schwächer werdender Emission eine vollständige Absaugung der staubbeladenen Gase gegeben ist.

Die Anwendung der erfindungsgemäßen Absaugung ist besonders vorteilhaft bei herkömmlichen langen und flachen Koksverlade- und -löschwagen mit schrägem Boden.

Weitere Einzelheiten der Erfindung ergeben sich aus den vorliegenden Unteransprüchen und sollen nachfolgend an Hand der Abbildungen erläutert werden, die ein Ausführungsbeispiel betreffen. Hierbei zeigen:
Fig. 1 eine vereinfachte schematische Darstellung einer erfindungsgemäßen Absaughaube und
Fig. 2 einen Schnitt entlang der Linie II - II′ in Fig. 1.

Die in Fig. 1 dargestellte Absaughaube ist aus den zwei Kaminen 1 und 2 zusammengesetzt, die über das Zwischenstück 3 miteinander verbunden sind. Unter den Kaminen 1 und 2 fährt während des Drückvorganges der Koksverladeund -löschwagen 4 entlang. Dieser nimmt beim Beginn des Drückvorganges mit seinem vorderen Kopfende die Stellung A ein, während sich bei Beendigung des Druckvorganges das vordere Kopfende in Stellung B befindet. Die zu drückende Koksofenkammer trägt hierbei das Bezugszeichen 5. Bei Beginn des Drückvorganges (Stellung A) werden die staubbeladenen Gase im wesentlichen nur durch den ersten Kamin 1 abgesaugt. Im weiteren Verlauf des Druckvorganges wird dann der Koksverlade- und -löschwagen 4 immer mehr in Richtung auf B hin verfahren, so daß die Absaugung der staubbeladenen Gase in zunehmendem Maße auch durch den Kamin 2 erfolgt, wie dies durch die Pfeile in Fig. 1 angedeutet wird. Die Stellung des Koksverlade- und -löschwagens 4 bei Beginn des Drückvorganges ist in der Abbildung durch die unterbrochen gezeichneten Linien markiert, während die Stellung bei Beendigung des Drückvorganges durch die ausgezogenen Linien markiert ist. Man erkennt hieraus, daß sich während des gesamten Drückvorganges die gesamte mit glühendem Koks bedeckte Grundfläche des Koksverlade- und -löschwagens 4 immer unterhalb der Absaugquerschnitt der Kamine 1 und/oder 2 befindet. Ein Entweichen der staubbeladenen Gase in die Atmosphäre ist deshalb praktisch ausgeschlossen.

Die Darstellung in Fig. 1 läßt ferner erkennen, daß die Kamine 1 und 2 zu den dazugehörigen Schloten 6 hin eine Verjüngung aufweisen. Hierbei ist diese Verjüngung beim Kamin 2 größer als beim Kamin 1. Dadurch wird der Tatsache Rechnung getragen, daß mit zunehmendem Abstand von der Koksofenkammer 5 die Menge der aus dem glühenden Koks aufsteigenden staubbeladenen Gase abnimmt, weshalb die Sogwirkung im Kamin 2 größer sein muß als im Kamin 1. In den Schloten 6 ist jeweils eine Sprüh- und Abscheideeinrichtung 7 vorgesehen, durch die die mit den heißen Gasen aufsteigenden Stäube abgeschieden werden. Außerdem weisen die Schlote 6 zur Verbesserung der Sogwirkung an ihrem oberen Ende eine diffusorartige Erweiterung 8 auf.

Fig. 2 zeigt einen Schnitt entlang der Linie II - II′ durch die in Fig. 1 dargestellte Absaughaube.

## Patentansprüche

1. Am Kokskuchenführungswagen befestigte Absaughaube für die beim Ausbringen des Kokses aus einer Koksofenkammer auftretenden Emissionen, dadurch gekennzeichnet, daß dieselbe aus zwei oder mehreren Kaminen (1; 2) zusammengesetzt ist und insgesamt einen Absaugquerschnitt aufweist, der größer ist als die Grundfläche des verwendeten Koksverlade- und -löschwagens (4), wobei die einzelnen Kamine (1; 2) zu den dazugehörigen Schloten (6) hin eine unterschiedliche Verjüngung aufweisen, die von der Menge der in den einzelnen Bereichen des Absaugquerschnittes auftretenden Emissionen in der Weise abhängig ist, daß sie im Bereich der geringsten Emissionen am stärksten ist.

2. Absaughaube nach Anspruch 2, dadurch gekennzeichnet, daß die Länge des Absaugquerschnittes insgesamt so bemessen ist, daß die gesamte vom Koksverlade- und -löschwagen (4) während des Druckvorganges durchfahrene Strekke vom Absaugquerschnitt überdeckt ist.

3. Absaughaube nach den Ansprüchen 1 und 2, dadurch gekennzeichnet, daß in den Schloten (6) eine Sprüh- und Abscheideeinrichtung (7) eingebaut ist.

4. Absaughaube nach den Ansprüchen 1 bis 3, dadurch gekennzeichnet, daß die Schlote (6) an ihrem oberen Ende eine diffusorartige Erweiterung (8) aufweisen.

## Claims

1. Extraction hood, fastened to the coke-cake guide car, for emissions occurring when coke is discharged from a coke oven chamber, characterised in that the same is composed of two or more flues (1; 2) and has an overall extraction cross-section which is greater than the base surface of the coke loading and quenching car (4) used, the individual flues (1; 2) having a different taper towards the associated chimneys (6), which taper is dependent upon the quantity of emissions occurring in the individual areas of the extraction cross-section in such a way that it is greatest in the area of fewest emissions.

2. Extraction hood according to Claim 2 [sic], characterised in that the length of the extraction cross-section is dimensioned overall in such a way that the entire stretch of the extraction cross-section through which the coke loading and quenching car (4) travels during the pushing operation is covered.

3. Extraction hood according to Claims 1 and 2, characterised in that a spraying and separating device (7) is fitted into the chimneys (6).

4. Extraction hood according to Claims 1 to 3, characterised in that the chimneys (6) have a diffuser-like widened portion (8) at their top end.

## Revendications

1. Hotte aspirante fixée sur le chariot guide-coke pour les émissions survenant à l'extraction du coke d'une chambre du four à coke, caractérisée par le fait que ladite hotte est composée à partir de deux ou plusieurs cheminées (1, 2) et présente dans l'ensemble une section d'spiration plus grande que la superficie de base du chariot (4) utilisé pour le chargement et l'extinction du coke, les différentes cheminées (1, 2) présentant en direction des conduits (6) de cheminée verticaux leur correspondant un rétrécissement d'allure différente qui dépend en ce sens de la quantité des émissions apparaissant dans les différentes zones de la section d'aspiration qu'il est le plus fort dans la zone où les émissions sont les plus faibles.

2. Hotte aspirante suivant la revendication 1, caractérisée par le fait que la longueur de la section aspirante est dimensionnée dans son ensemble de manière telle que l'ensemble du trajet parcouru par le chariot (4) de chargement et d'extinction du coke pendant l'opération de refoulement est surplombé par la section aspirante.

3. Hotte aspirant suivant les revendications 1 et 2, caractérisée par le fait qu'un dispositif (7) de pulvérisation et de précipitation est prévu dans les conduits (6) de cheminée verticaux.

4. Hotte aspirante suivant les revendications 1 à 3, caractérisée par le fait que les conduits (6) de cheminée verticaux présentent à leur extrémité haute un évasement (8) du genre diffuseur.
